# EUROPÄISCHE PATENTSCHRIFT

(11) **EP 2 721 939 B1**
(45) Veröffentlichungstag und Bekanntmachung des Hinweises auf die Patenterteilung: **30.11.2016**
(21) Anmeldenummer: 12189249.1
(22) Anmeldetag: 19.10.2012
(51) Int. Cl.: A24D 3/02

(54) **Vorrichtung zum Herstellen von Filtern mit einem Geschmacksstoff für Produkte der Tabak verarbeitenden Industrie**
Device for manufacturing filters with a flavouring substance for products from the tobacco processing industry
Dispositif de fabrication de filtres avec un arôme pour les produits de l'industrie de traitement du tabac

(43) Veröffentlichungstag der Anmeldung: 23.04.2014
(73) Patentinhaber: Hauni Maschinenbau GmbH, 21033 Hamburg (DE)
(72) Erfinder: Dornbusch, Thomas, 14913 Hohenseefeld (DE); Scherbarth, Thorsten, 21502 Geesthacht (DE); Paech, Jörg-Dieter, 23617 Stockelsdorf (DE); Reuschel, Peter, 19288 Ludwigslust (DE)
(74) Vertreter: Müller Verweyen

(56) Entgegenhaltungen:
- WO-A1-03/082558
- WO-A1-2012/025723
- CH-A5- 635 232

## Beschreibung

Die Erfindung betrifft eine Vorrichtung zum Herstellen von Filtern mit einem Geschmacksstoff für Produkte der Tabak verarbeitenden Industrie mit den Merkmalen des Oberbegriffs von Anspruch 1.

Die Filter werden in einem kontinuierlichen Strang aus einem sogenannten Filtertow hergestellt, in welchen ein mit dem Geschmacksstoff getränkter oder benetzter Geschmacksträger eingeführt wird. Es ist auch denkbar, die Filter in mehreren parallelen Strängen herzustellen, bevorzugt mit einer Herstellung der Filter in zwei parallelen Strängen in einer Doppelstrangmaschine. Das Filtertow selbst ist beispielsweise aus einem Celluloseacetat hergestellt, welches mit einem Mittel zum Auflösen der Acetatfasern, insbesondere Triacetin, behandelt wird. Der Geschmacksträger selbst kann z.B. durch einen endlosen Träger, wie z.B. einen Baumwollfaden, ein Acetatfaden, einem saugfähigen Band oder dergleichen, gebildet sein, welcher mit einem Geschmacksstoff getränkt und/oder benetzt und kontinuierlich in den Strang des Filtermaterials eingeführt wird. Der Geschmacksstoff kann z.B. Menthol sein, welcher der rauchenden Person einen frischen Geschmack vermitteln soll. Das Menthol wird in flüssiger Form als Heißmenthol auf den Geschmacksträger aufgebracht und weist zum Zeitpunkt des Aufbringens eine Temperatur zwischen 40 und 45 Grad Celsius auf. Für den Fall, dass die Temperatur des Menthols sinkt, besteht die Gefahr, dass die Viskosität des Menthols steigt und das Menthol seine für die Verteilung wichtige Fließfähigkeit verliert. Wenn die Temperatur des Menthols hingegen eine Obergrenze, beispielsweise eine Temperatur von 80 Grad übersteigt, besteht die Gefahr, dass sich die Geschmackseigenschaften des Menthols verändern. Bis zu einer Temperatur von 70 Grad kann ein Erhalten der Geschmackseigenschaften sicher gewährleistet werden.

Ferner ist es das Bestreben der Hersteller, möglichst viel des Geschmacksstoffs in einer möglichst gleichmäßigen Verteilung in den Filterstrang einzubringen. Aus diesem Grund ist eine hohe Beladung des Geschmacksträgers mit Geschmacksstoff anzustreben, da der Geschmacksstoff dadurch von dem Geschmacksträger in einer größeren Menge in das Filtermaterial eingebracht werden kann. Werden die Geschmacksstoffe mit einer hohen Beladung auf die Geschmacksträger aufgetragen, besteht die Schwierigkeit in einem ausreichend schnellen, sowohl in Längsrichtung als auch quer zur Längsrichtung, homogenen Auftrag auf die sich mit hoher Geschwindigkeit bewegenden Geschmacksträger. Eine eventuell dadurch bedingte Inhomogenität des Auftrags kann zu Unterschieden im Geschmack und Zugwiderstand der Filter der aufeinanderfolgenden Züge an der Zigarette führen. Insgesamt bildet der Auftrag des Geschmacksstoffes und das Einbringen des Geschmacksträgers mit dem aufgetragenen Geschmacksstoff in den Strang des Filtermaterials eine komplexe Aufgabenstellung, bei deren Lösung eine Vielzahl von Aspekten zu berücksichtigen sind. Aus diesem Grund ist die Menge des aufbringbaren Geschmacksstoffs bei den im Stand der Technik bekannten Lösungen begrenzt.

Vor diesem Hintergrund liegt der Erfindung die Aufgabe zugrunde, eine Vorrichtung zu schaffen, mit der möglichst viel Geschmacksstoff auf den Geschmacksträger und in das Filtermaterial aufgebracht bzw. eingebracht werden kann, ohne dass dabei die Gefahr einer Verschmutzung der Vorrichtung und/oder einer ungleichmäßigen Verteilung des Geschmacksstoffes besteht.

Gemäß dem Grundgedanken der Erfindung wird zur Lösung der Aufgabe vorgeschlagen, dass die zweite Zuführeinrichtung in Bezug zu der Bewegungsrichtung des Stranges stromabwärts zu der ersten Zuführeinrichtung angeordnet ist. Dadurch wird der Geschmacksstoff an einer Stelle auf den Geschmacksträger aufgegeben, an der er bereits teilweise von dem Filtermaterial umfasst ist, so dass der Geschmacksstoff, selbst wenn er nicht von dem Geschmacksträger aufgenommen wird, in jedem Fall von dem Filtermaterial aufgenommen und abtransportiert wird, statt die Vorrichtung zu verschmutzen. Ferner kann dadurch verhindert werden, dass der Geschmacksstoff trotz eines übersättigten Auftrages zu Tropfen zusammenfließt, da er vorher von dem Filtermaterial aufgesaugt wird. Der Geschmacksträger selbst zeichnet sich durch eine besondere Saugfähigkeit aus und bildet praktisch einen Zwischenspeicher während der Transportbewegung des Stranges, von dem sich der Geschmacksstoff nach dem vollständigen Umfassen durch das Filtermaterial gleichmäßig ausbreitet.

Weiter wird vorgeschlagen, dass die zweite Zuführeinrichtung derart ausgerichtet ist, dass der Geschmacksstoff in einem Winkel zwischen 60 Grad und 80 Grad in Bewegungsrichtung des Geschmacksträgers aufgebracht wird. Der Geschmacksstoff wird dadurch praktisch gleich mit einer in Bewegungsrichtung des Geschmacksträger bzw. des Stranges gerichteten Bewegungskomponente auf den Geschmacksträger aufgebracht, wodurch der gerichtete Abtransport des Geschmackstoffes begünstigt wird.

Das Aufbringen des Geschmacksstoffes kann weiter verbessert werden, indem die erste Zuführeinrichtung in den Strang des Filtermaterials hineinragt und dadurch stromabwärts einen Freiraum in dem Strang schafft, in dem der in den Strang eingebrachte Geschmacksträger frei zugänglich ist, und die zweite Zuführeinrichtung derart angeordnet ist, dass sie mit einer Austrittsöffnung auf den in dem Freiraum frei zugänglichen Geschmacksträger gerichtet ist. Die erste Zuführeinrichtung bildet praktisch ein Hindernis, hinter dem stromabwärts ein Freiraum gebildet wird, welcher frei von Filtermaterial ist, so dass der aus der ersten Zuführeinrichtung austretende Geschmacksträger frei zugänglich ist. Die zweite Zuführeinrichtung ist dann auf den frei zugänglichen Abschnitt des Geschmacksträgers gerichtet, so dass der Geschmacksstoff bevorzugt auf den Geschmacksträger aufgetragen und von diesem aufgesogen wird. Ferner kann die zweite Zuführeinrichtung so angeordnet werden, dass sie den Geschmacksstoff auf den Geschmacksträger aufbringt, ohne den Strang in der Bewegung zu behindern bzw. ohne selbst durch den Strang des Filtermaterials mechanisch belastet zu werden.

Dabei wird weiter vorgeschlagen, dass die erste Zuführeinrichtung mit einem Endabschnitt in den Strang mündet, und die zweite Zuführeinrichtung in einem Abstand zu der ersten Zuführeinrichtung angeordnet ist, welcher kleiner als die maximale Außenabmessung des Endabschnittes senkrecht zu der Bewegungsrichtung des Stranges ist. Die geometrischen Abmessungen des Freiraumes sind entscheidend von den Abmessungen des in den Strang hineinragenden Endabschnitts der ersten Zuführeinrichtung abhängig. Dabei gilt der Zusammenhang, je größer die maximale Außenabmessung des Endabschnitts ist, desto breiter und länger ist der gebildete Freiraum. Durch die vorgeschlagene Bemessung des Abstandes der zweiten Zuführeinrichtung zu der ersten Zuführeinrichtung kann die mechanische Belastung der zweiten Zuführeinrichtung sehr gering gehalten werden, da die Fasern des Filtermaterials hier noch nicht so dicht komprimiert sind. Dabei gilt grundsätzlich, je dichter die zweite Zuführeinrichtung an der ersten Zuführeinrichtung angeordnet ist, desto geringer ist die Belastung der zweiten Zuführeinrichtung. Ferner wird der Geschmacksstoff dadurch zu einem Zeitpunkt auf den Geschmacksträger aufgebracht, zu dem das Filtermaterial den Geschmacksträger noch lose umfasst, so dass die Zeit zur Verteilung des Geschmacksstoffes in dem Filtermaterial während der anschließenden Verdichtung des Stranges noch möglichst lang ist, wodurch wiederum eine gleichmäßigere Verteilung des Geschmacksstoffes über den Querschnitt des Filters erzielt werden kann.

Dabei kann besonders viel Geschmacksstoff in den Filter eingebracht werden, wenn die von der zweiten Zuführeinrichtung zugeführte Menge des Geschmacksstoffes derart bemessen ist, dass der Geschmacksstoff in einer den Geschmacksträger übersättigenden Menge aufgetragen wird. Der Geschmacksträger dient in diesem Fall nicht nur zum Aufsaugen des Geschmacksstoffes, sondern außerdem auch zum Abtransportieren des außen anhaftenden Geschmacksstoffes, welcher erst beim nachfolgenden Komprimieren des Stranges in das Filtermaterial eindringt.

Ferner wird vorgeschlagen, dass die erste Zuführeinrichtung durch ein gekrümmtes Rohr gebildet ist, welches mit einem im Wesentlichen parallel zu der Längsachse des Stranges gerichteten Endabschnitt in den Strang hineinragt. Der Geschmacksträger wird dadurch gleich in Bewegungsrichtung des Stranges eingelegt und anschließend nicht mehr umgelenkt, wodurch eine Abweichung der Lage des Geschmacksträgers von der bevorzugten zentrischen Ausrichtung vermieden werden kann.

Ferner kann die zweite Zuführeinrichtung beheizt sein, so dass der Geschmacksstoff mit einer vorbestimmten Temperatur aufgetragen wird. Da die Temperatur entscheidend für die Viskosität und die Fließfähigkeit des Geschmacksträgers ist, kann dadurch ein Flocken des Geschmacksträgers verhindert und gleichzeitig sichergestellt werden, dass der Geschmacksstoff beim Auftragen eine für die Verteilung optimale Temperatur aufweist.

Weiter wird vorgeschlagen, dass die zweite Zuführeinrichtung und die erste Zuführeinrichtung an den in den Strang hineinragenden Abschnitten miteinander verbunden sind. Durch die Verbindung kann ein mechanisch stabiler Verbund geschaffen werden. Außerdem kann die zweite Zuführeinrichtung dadurch bei einer entsprechend stabilen Befestigung mit einem konstanten, auch durch die Strangbewegung nicht veränderlichen Abstand zu der ersten Zuführeinrichtung angeordnet werden.

Weiterhin wird vorgeschlagen, dass der Strang in einer Formatgarnitur geführt ist, in welcher der Strang mittels einem oder mehreren Formatoberteilen zu einem runden Querschnitt komprimiert und durch einen Umhüllungsstreifen formfixiert wird, und dass eines der Formatoberteile einen Freiraum aufweist, durch welchen die zweite Zuführeinrichtung radial von außen hineinragt. Der Geschmacksträger kann dadurch zeitgleich zu der Formgebung des Stranges mit Geschmacksstoff benetzt werden, wodurch die Baulänge der gesamten Vorrichtung verkürzt werden kann. Ferner wird der Strang dadurch unmittelbar nach dem Benetzen des Geschmacksträgers zu dem vollständig komprimierten und durch den Umhüllungsstreifen formfixierten Strang weiter geformt, so dass die Zeitspanne, während der der Geschmacksstoff noch entweichen kann, möglichst kurz ist.

Die vorgeschlagene Lösung hat sich besonders bewährt, wenn der Geschmacksstoff ein aufschmelzbares Additiv, insbesondere Heißmenthol, ist und mit einer die Fließfähigkeit bewirkenden Temperatur von 40 bis 70 Grad Celsius, bevorzugt bis 60 Grad Celsius und besonders bevorzugt bis 50 Grad Celsius aufgebracht wird.

Die Erfindung wird im Folgenden anhand einer bevorzugten Ausführungsform unter Bezugnahme auf die beigefügten Figuren erläutert. Dabei zeigt:
- Fig. 1:: eine erfindungsgemäße Vorrichtung in einer schematischen Darstellung; und
- Fig. 2:: eine Ansicht des Stranges mit der ersten und der zweiten Zuführeinrichtung in Sicht von oben in einer vergrößerten Darstellung.

In der Fig. 1 ist die Vorrichtung mit dem endlosen, von der rechten Seite zugeführten Strang 5 des Filtermaterials zu erkennen, welcher von einem in einer Formatgarnitur 7 geführten und von einer Antriebseinrichtung angetriebenen, nicht dargestellten Formatband in Bewegungsrichtung B transportiert wird. Der Strang 5 wird dabei auf einen bereits auf das Formatband aufgelegten Umhüllungsstreifen aufgelegt, welcher in der Formatgarnitur 7 an den Seiten des Stranges 5 hochgeschlagen und an den Randseiten zur Formfixierung des Stranges 5 verklebt wird. Der Strang 5 wird dabei zuerst mit einer losen Anordnung der Fasern des Filtermaterials in eine Trichtereinrichtung 6 eingeführt und anschließend während des weiteren Bewegungspfades in der Formatgarnitur 7 auf einen kleineren Durchmesser komprimiert. Dabei weist die Formatgarnitur zwei Formatoberteile 7a und 7b auf, welche den Umhüllungsstreifen durch ihre Formgebung seitlich hochschlagen und anschließend an der Oberseite umschlagen und das Filtermaterial dabei gleichzeitig auf einen kleineren Durchmesser verdichten.

Ferner ist eine erste Zuführeinrichtung 4 vorgesehen, welche durch ein gekrümmtes Rohr gebildet ist. Die erste Zuführeinrichtung 4 weist einen senkrechten, aus der Vorrichtung vorstehenden Einführabschnitt 2, einen gekrümmten Umlenkabschnitt 3 und einen parallel zu der Längsachse des vorbeibewegten Stranges 5 gerichteten Endabschnitt 10 auf. In der ersten Zuführeinrichtung 4 ist ein Geschmacksträger 1 geführt, welcher durch eine Austrittsöffnung des Endabschnittes 10 austritt und von dem Strang 5 umfasst und mitgezogen wird. Außerdem ist eine zweite Zuführeinrichtung 8 vorgesehen, welche durch ein beheiztes Rohr gebildet ist, das in einem Winkel C von ca. 75 Grad zu der Längsachse des Stranges 5 gerichtet ist. Die zweite Zuführeinrichtung 8 ist in Richtung der Bewegungsrichtung B des Stranges 5 gerichtet, d.h. leicht zu der ersten Zuführeinrichtung 4 hin geneigt.

Mittels der zweiten Zuführeinrichtung 8 wird ein Geschmacksstoff 9, wie z.B. Heißmenthol, mit einer Temperatur von 40 bis 50 Grad Celsius auf den aus der ersten Zuführeinrichtung 4 zugeführten Geschmacksträger 1 aufgegeben, welcher den Geschmacksstoff 9 aufsaugt und abtransportiert. Der Geschmacksstoff 9 wird dabei in einer in Bezug zu der Saugfähigkeit des Geschmacksträgers 1 übersättigten Menge von ca. 580 mg/m bei einem Betrieb mit einer Geschwindigkeit des Stranges 5 und des Geschmacksträgers 1 von 500 bis 600 m/min aufgetragen.

Durch die erste Zuführeinrichtung 4 wird stromabwärts zu dem Endabschnitt 10 aufgrund der Verdrängung des Filtermaterials ein Freiraum 12 geschaffen, welcher in der Fig. 2 zu erkennen ist. Der aus der ersten Zuführeinrichtung 4 austretende Geschmacksträger 1 ist aufgrund der von oben in den Strang 5 hineinragenden ersten Zuführeinrichtung 4 in dem Freiraum 12 an der Oberseite freigelegt bzw. frei zugänglich, also ausschließlich seitlich und an der Unterseite von Filtermaterial umgeben. Die zweite Zuführeinrichtung 8 ragt von oben in diesen Freiraum 12 hinein und ist mit einer Austrittsöffnung 11 auf den freigelegten Geschmacksträger 1 gerichtet, so dass der Geschmacksstoff 9 beim Aufbringen bevorzugt auf den freigelegten Geschmacksträger 1 aufgetragen wird. Da der Geschmacksträger 1 an der Unterseite und in den Seitenabschnitten von Filtermaterial umgeben ist, wird der Anteil des Geschmacksstoffes 9, welcher nicht von dem Geschmacksträger 1 aufgenommen wird, unmittelbar von dem Filtermaterial selbst aufgenommen, so dass der Geschmacksstoff nicht entweicht oder die Vorrichtung verschmutzt.

Die zweite Zuführeinrichtung 8 ist mit der Austrittsöffnung 11 unmittelbar angrenzend zu der Austrittsöffnung des Endabschnittes 10 angeordnet und kann sogar mit diesem verbunden sein. Dadurch ist die zweite Zuführeinrichtung 8 und der austretende Geschmacksstoff 9 praktisch im Bewegungsschatten der ersten Zuführeinrichtung 4 angeordnet und wird entsprechend weniger belastet. Da die Geometrie und die Abmaße des gebildeten Freiraumes 12 unmittelbar von der Außengeometrie des Endabschnittes 10 der ersten Zuführeinrichtung 4 abhängen, sollte die zweite Zuführeinrichtung 8 mit der Austrittsöffnung 11 in einem Abstand A von weniger als die maximale Außenabmessung D des Endabschnittes 10 senkrecht zu der Bewegungsrichtung B des Stranges 5 angeordnet sein. Der Abstand A bezieht sich dabei auf den Rand der Austrittsöffnung 11, wie auch in der Fig. 2 zu erkennen ist.

Ferner ist beim Aufbringen des Geschmacksstoffes 9 der Winkel C der zweiten Zuführeinrichtung 8 von besonderer Bedeutung, da der Geschmacksstoff 9 dadurch praktisch bereits mit einer in Bewegungsrichtung B des Stranges 5 bzw. des Geschmacksträgers 1 gerichteten Bewegungskomponente aufgebracht wird, so dass sich der Geschmacksstoff 9 bevorzugt ausschließlich in eine Richtung ausbreitet bzw. in eine Richtung abtransportiert wird, und nicht entgegen der Bewegungsrichtung B in den Endabschnitt 10 der ersten Zuführeinrichtung 4 eintritt.

Da der Geschmacksträger 1 durch den Strang 5 mitgerissen wird und nicht selbst angetrieben ist und der Endabschnitt 10 der ersten Zuführeinrichtung 4 parallel zu dem Strang 5 gerichtet ist, ist die Bewegung des Geschmacksträgers 1 am Austritt aus dem Endabschnitt 10 identisch zu der Bewegung des Stranges 5, und zwar sowohl in der Ausrichtung in Bewegungsrichtung B als auch in der Höhe der Geschwindigkeit.

## Patentansprüche

1. Vorrichtung zum Herstellen von Filtern mit einem Geschmacksstoff (9) für Produkte der Tabak verarbeitenden Industrie mit
- einem kontinuierlich zugeführten Strang (5) eines Filtermaterials,
- einem strangförmigen kontinuierlich zugeführten Geschmacksträger (1),
- einer ersten Zuführeinrichtung (4), mittels derer der Geschmacksträger (1) direkt in das Filtermaterial eingeführt wird, und
- einer zweiten Zuführeinrichtung (8), mittels derer der Geschmacksstoff (9) auf den Geschmacksträger (1) aufgebracht wird,
**dadurch gekennzeichnet, dass**
- die zweite Zuführeinrichtung (8) in Bezug zu der Bewegungsrichtung (B) des Stranges (5) stromabwärts zu der ersten Zuführeinrichtung (4) angeordnet ist.

2. Vorrichtung nach Anspruch 1, **dadurch gekennzeichnet, dass**
- die zweite Zuführeinrichtung (8) derart ausgerichtet ist, dass der Geschmacksstoff (9) in einem Winkel (C) zwischen 60 Grad und 80 Grad in Bewegungsrichtung (B) des Geschmacksträger (1) aufgebracht wird.

3. Vorrichtung nach einem der vorangegangenen Ansprüche,
**dadurch gekennzeichnet, dass**
- die erste Zuführeinrichtung (4) in den Strang (5) des Filtermaterials hineinragt und dadurch stromabwärts einen Freiraum (12) in dem Strang (5) schafft, in dem der in den Strang (5) eingebrachte Geschmacksträger (1) frei zugänglich ist, und
- die zweite Zuführeinrichtung (8) derart angeordnet ist, dass sie mit einer Austrittsöffnung (11) auf den in dem Freiraum (12) frei zugänglichen Geschmacksträger (1) gerichtet ist.

4. Vorrichtung nach einem der vorangegangenen Ansprüche,
**dadurch gekennzeichnet, dass**
- die erste Zuführeinrichtung (4) mit einem Endabschnitt (10) in den Strang mündet, und
- die zweite Zuführeinrichtung (8) in einem Abstand zu der ersten Zuführeinrichtung (4) angeordnet ist, welcher kleiner als die maximale Außenabmessung des Endabschnittes (10) senkrecht zu der Bewegungsrichtung des Stranges (5) ist.

5. Vorrichtung nach einem der vorangegangenen Ansprüche,
**dadurch gekennzeichnet, dass**
- die von der zweiten Zuführeinrichtung (8) zugeführte Menge des Geschmacksstoffes (9) derart bemessen ist, dass der Geschmacksstoff (9) in einer in Bezug zu der Saugfähigkeit des Geschmacksträgers (1) übersättigten Menge aufgetragen wird.

6. Vorrichtung nach einem der vorangegangenen Ansprüche,
**dadurch gekennzeichnet, dass**
- die erste Zuführeinrichtung (4) durch ein gekrümmtes Rohr gebildet ist, welches mit einem im Wesentlichen parallel zu der Längsachse des Stranges (5) gerichteten Endabschnitt in den Strang (5) hineinragt.

7. Vorrichtung nach einem der vorangegangenen Ansprüche,
**dadurch gekennzeichnet, dass**
- die zweite Zuführeinrichtung (8) beheizt ist.

8. Vorrichtung nach einem der vorangegangenen Ansprüche,
**dadurch gekennzeichnet, dass**
- die zweite Zuführeinrichtung (8) und die erste Zuführeinrichtung (4) an den in den Strang (5) hineinragenden Abschnitten miteinander verbunden sind.

9. Vorrichtung nach einem der vorangegangenen Ansprüche,
**dadurch gekennzeichnet, dass**
- der Strang (5) in einer Formatgarnitur (7) geführt ist, in welcher der Strang (5) mittels einem oder mehreren Formatoberteilen (7a,7b) zu einem runden Querschnitt komprimiert und durch einen Umhüllungsstreifen formfixiert wird, und
- dass eines der Formatoberteile (7a,7b) einen Freiraum aufweist, durch welchen die zweite Zuführeinrichtung (8) radial von außen hineinragt.

10. Vorrichtung nach einem der vorangegangenen Ansprüche,
**dadurch gekennzeichnet, dass**
- der Geschmacksstoff (9) ein aufschmelzbares Additiv, insbesondere Heißmenthol, mit einer Temperatur von 40 bis 70 Grad Celsius, bevorzugt bis 60 Grad Celsius und besonders bevorzugt bis 50 Grad Celsius ist.

## Claims

1. Device for producing filters comprising a flavouring substance (9) for products of the tobacco processing industry, including
- a continuously fed rod (5) of a filter material,
- a rod-shaped continuously fed flavour carrier (1),
- a first feeding device (4) by which the flavour carrier (1) is directly inserted into the filter material, and
- a second feeding device (8) by which the flavouring substance (9) is applied to the flavour carrier (1), **characterized in that**
- the second feeding device (8) in relation to the direction of motion (B) of the rod (5) is located downstream from the first feeding device (4).

2. Device according to claim 1, **characterized in that**
- the second feeding device (8) is aligned in such a way that the flavouring substance (9) is applied at an angle (C) between 60 degrees and 80 degrees in the direction of motion (B) of the flavour carrier (1).

3. Device according to any one of the preceding claims, **characterized in that**
- the first feeding device (4) extends into the rod (5) of the filter material and thus downstream provides a free space (12) in the rod (5) in which the flavour carrier (1) inserted into the rod (5) is freely accessible, and
- the second feeding device (8) is arranged in such a way that it is directed at the flavour carrier (1) freely accessible in the free space (12) with an outlet opening (11).

4. Device according to any one of the preceding claims, **characterized in that**
- the first feeding device (4) with an end portion (10) ends in the rod, and
- the second feeding device (8) is located at a distance from the first feeding device (4), which distance is smaller than the maximum outer dimension of the end portion (10) perpendicular to the direction of motion of the rod (5).

5. Device according to any one of the preceding claims, **characterized in that**
- the amount of the flavouring substance (9) fed by the second feeding device (8) is calculated in such a way that the flavouring substance (9) is applied in an amount that is supersaturated in relation to the absorbing capacity of the flavour carrier (1).

6. Device according to any one of the preceding claims, **characterized in that**
- the first feeding device (4) is formed by a curved pipe which with an end portion that is aligned essentially parallel to the longitudinal axis of the rod (5) extends into the rod (5).

7. Device according to any one of the preceding claims, **characterized in that**
- the second feeding device (8) is heated.

8. Device according to any one of the preceding claims, **characterized in that**
- the second feeding device (8) and the first feeding device (4) are interconnected at the portions extending into the rod (5).

9. Device according any one of the preceding claims, **characterized in that**
- the rod (5) is guided in a garniture (7) in which the rod (5) is compressed to a round cross section by one or more garniture top portions (7a, 7b) and is fixed in shape by a wrapping strip, and
- that one of the garniture top portions (7a, 7b) includes a free space through which the second feeding device (8) extends radially from the outside.

10. Device according to any one of the preceding claims, **characterized in that**
- the flavouring substance (9) is a fusible additive, in particular hot menthol, having a temperature of 40 to 70 degrees Celsius, preferably up to 60 degrees Celsius and particularly preferably up to 50 degrees Celsius.

## Revendications

1. Dispositif de fabrication de filtres comprenant un arôme (9) pour des produits de l'industrie de traitement du tabac, comportant :
- un brin (5), amené en continu, d'une matière filtrante,
- un vecteur de goût (1) en forme de brin amené en continu,
- un premier dispositif d'amenée (4) au moyen duquel le vecteur de goût (1) est directement introduit dans la matière filtrante, et
- un deuxième dispositif d'amenée (8) au moyen duquel l'arôme (9) est appliqué sur le vecteur de goût (1),
**caractérisé en ce que**
- le deuxième dispositif d'amenée (8), par rapport au sens de déplacement (B) du brin (5), est disposé en aval du premier dispositif d'amenée (4).

2. Dispositif selon la revendication 1, **caractérisé en ce que**
- le deuxième dispositif d'amenée (8) est orienté de manière à ce que l'arôme (9) soit appliqué dans un angle (C) compris entre 60 degrés et 80 degrés dans le sens de déplacement (B) du vecteur de goût (1).

3. Dispositif selon l'une quelconque des revendications précédentes, **caractérisé en ce que**
- le premier dispositif d'amenée (4) fait saillie dans le brin (5) de la matière filtrante et crée ainsi en aval un espace libre (12) dans le brin (5), dans lequel le vecteur de goût (1) inséré dans le brin (5) est librement accessible, et
- **en ce que** le deuxième dispositif d'amenée (8) est disposé de manière à ce qu'il soit dirigé, avec un orifice de sortie (11), vers le vecteur de goût (1) librement accessible dans l'espace libre (12).

4. Dispositif selon l'une quelconque des revendications précédentes, **caractérisé en ce que**
- le premier dispositif d'amenée (4) débouche dans le brin avec une section terminale (10), et
- **en ce que** le deuxième dispositif d'amenée (8) est disposé à une distance du premier dispositif d'amenée (4), laquelle distance est plus petite que la dimension extérieure maximale de la section terminale (10) perpendiculairement au sens de déplacement du brin (5).

5. Dispositif selon l'une quelconque des revendications précédentes, **caractérisé en ce que**
- la quantité d'arôme (9) amené par le deuxième dispositif d'amenée (8) est dimensionnée de manière à ce que l'arôme (9) soit appliqué dans une quantité sursaturée par rapport au pouvoir absorbant du vecteur de goût (1).

6. Dispositif selon l'une quelconque des revendications précédentes, **caractérisé en ce que**
- le premier dispositif d'amenée (4) est formé par un tube courbé lequel fait saillie dans le brin (5) avec une section terminale orientée essentiellement parallèlement à l'axe longitudinal du brin (5).

7. Dispositif selon l'une quelconque des revendications précédentes, **caractérisé en ce que**
- le deuxième dispositif d'amenée (8) est chauffé.

8. Dispositif selon l'une quelconque des revendications précédentes, **caractérisé en ce que**
- le deuxième dispositif d'amenée (8) et le premier dispositif d'amenée (4) sont reliés entre eux aux sections faisant saillie dans le brin (5).

9. Dispositif selon l'une quelconque des revendications précédentes, **caractérisé en ce que**
- le brin (5) est guidé dans une garniture de mise en forme (7) dans laquelle le brin (5) est comprimé en une section ronde au moyen d'une ou de plusieurs pièces supérieures de mise en forme (7a, 7b) et est fixé dans sa forme par une bande enveloppante, et
- **en ce que** l'une des pièces supérieures de mise en forme (7a, 7b) présente un espace libre à travers lequel le deuxième dispositif d'amenée (8) fait radialement saillie de l'extérieur.

10. Dispositif selon l'une quelconque des revendications précédentes, **caractérisé en ce que**
- l'arôme (9) est un additif fusible, notamment du menthol chaud, ayant une température de 40 à 70 degrés Celsius, de préférence jusqu'à 60 degrés Celsius et de manière particulièrement préférée jusqu'à 50 degrés Celsius.
